# EUROPÄISCHE PATENTSCHRIFT

(11) **EP 2 816 543 B1**
(45) Veröffentlichungstag und Bekanntmachung des Hinweises auf die Patenterteilung: **25.10.2017**
(21) Anmeldenummer: 14001900.1
(22) Anmeldetag: 02.06.2014
(51) Int. Cl.: G09F 13/18, G09F 13/22, G09F 13/04

(54) **Befestigungsprofil und Leuchtvorrichtung**
Fixing profile and lighting device
Profil de fixation et dispositif d'éclairage

(30) Priorität: 20.06.2013 DE 202013005519 U
(43) Veröffentlichungstag der Anmeldung: 24.12.2014
(73) Patentinhaber: Inlight GmbH & Co. KG, 46569 Hünxe (DE)
(72) Erfinder: Scharpenberg, Wolfgang, 46562 Voerde (DE)
(74) Vertreter: Demski, Siegfried

(56) Entgegenhaltungen:
- DE-U- 6 939 266
- US-A1- 2012 124 873
- US-B1- 6 457 270

## Beschreibung

Die Erfindung betrifft ein Befestigungsprofil zur Befestigung eines Leuchtkörpers, insbesondere eines Notausgangs- und Fluchtwegweisers, an einer Wand oder Decke, umfassend ein erstes und ein zweites Profilelement, wobei das erste Profilelement zumindest zwei Schenkel aufweist, die einen Winkel von annähernd 90 Grad einschließen und das zweite Profilelement Befestigungsmittel zur Befestigung eines Leuchtkörpers aufweist. Die Erfindung betrifft ferner eine Leuchtvorrichtung, umfassend einen Grundkörper zur Befestigung der Leuchtvorrichtung an einer Wand oder Decke und einen Leuchtkörper mit zumindest einem Leuchtmittel.

Aus dem Stand der Technik sind Befestigungsmittel zur Befestigung eines Leuchtkörpers an einer Wand oder Decke bekannt. Die Befestigungsmittel bestehen dabei zumeist aus Grundkörpern, welche ein oder mehrere Leuchtkörper aufnehmen und an einer Wand oder Decke mittels Schrauben befestigt sind. Einige Leuchtkörper erstrecken sich dabei über den Grundkörper und weisen eine bevorzugte Orientierung auf, zum Beispiel weil der Leuchtkörper ein von einem Beobachter zu erkennendes Muster oder einen von einem Beobachter zu lesenden Schriftzug, eine Kennzeichnung oder Markierung aufweist. Bei solchen Leuchtkörpern erfolgt die Befestigung an einer Decke mit einem anderen Grundkörper als die Befestigung an einer Wand, da der Grundkörper anderenfalls an zwei seiner Seitenflächen Durchbrüche aufweisen müsste, in welchem die Schrauben zur Befestigung angeordnet werden können. Dies würde jedoch das Erscheinungsbild des Grundkörpers nachteilig beeinträchtigen. Aus diesem Grunde werden für die Wandmontage und die Deckenmontage eines solchen Leuchtkörpers zwei verschiedene Grundkörper verwendet. Dies hat jedoch den erheblichen Nachteil, dass ein solcher an einer Wand befestigter Leuchtkörper nicht mittels desselben Grundkörpers an einer Decke befestigt werden kann oder umgekehrt.

Ein Beispiel für einen solchen sich über den Grundkörper erstreckenden Leuchtkörper ist ein beleuchteter Notausgangs- oder Fluchtwegweiser. Notausgangs- und Fluchtwegweiser sind durch die Unfallverhütungsvorschrift in Deutschland gesetzlich vorgeschrieben. Bei einer Neugestaltung der Flächennutzung von Räumlichkeiten oder Geländen kann es jedoch jederzeit zu einer Änderung des zu den Notausgängen führenden Fluchtweges kommen, sodass die Notausgangs- und Fluchtwegweiser abmontiert und an neuer Stelle erneut befestigt werden müssen. Dabei kann es sich ergeben, dass ein Notausgangs- oder Fluchtwegweiser, der zuvor an einer Wand befestigt war, nunmehr an einer Decke befestigt werden muss oder umgekehrt. Mit den aus dem Stand der Technik bekannten Grundkörpern zur Befestigung eines Leuchtkörpers ist dies nicht möglich, ohne das Erscheinungsbild des Grundkörpers zum Beispiel durch das Anordnen von Zusatzbohrungen in dem Grundkörper nachteilig zu beeinträchtigen.

Aus der US-Patentanmeldung 2012/0124873 A1 ist NotlichtSchrifttransparent bekannt, welches zur Befestigung an einer Decke vorgesehen ist und aus einer Grundplatte mit zwei Befestigungsprofilen besteht, wobei das zweite Befestigungsprofil zur Aufnahme einer Acrylglasscheibe vorgesehen ist. Die Acrylglasscheibe wird im zweiten Befestigungselement, welches rund ausgebildet ist, befestigt, wobei von oben Licht in das Plexiglas eingestrahlt wird. Das erste Befestigungselement dient zur Aufnahme des zweiten Befestigungselementes und weist eine halbrunde Ausnehmung auf, in der das zweite Befestigungselement nach der Montage einliegt.

Aus der DE 69 39 266 U ist ein Notlichtschrifttransparent bekannt, welches zur Befestigung an einer Wand vorgesehen ist, und welches eine Grundplatte, eine Abdeckung und zwei Lichtaustrittsfenster aufweist. Das erste Lichtaustrittsfenster ist auf der der Grundplatte gegenüberliegenden Fläche der Abdeckung angeordnet und das zweite Austrittsfenster ist auf der dem Fußboden zugewandten Fläche der Abdeckung angeordnet, wobei das erste Lichtaustrittsfenster die Form eines Schriftzuges aufweist und das zweite Lichtaustrittsfenster als Spalt ausgebildet ist. Auf der Grundplatte sind zwei Lampen und eine Stromversorgungseinheit angeordnet, welche von der Abdeckung, die ungefähr die Form eines einseitig offenen Quaders aufweist, umgeben sind. Bei diesem Notlichtschrifttransparent ist der Grundkörper als Grundplatte und der Leuchtkörper als Abdeckung, innerhalb derer Leuchtmittel angeordnet sind, ausgebildet. Der Leuchtkörper weist aufgrund des Schriftzuges eine Vorzugsorientierung auf und kann sinnvollerweise nur an einer Wand befestigt werden.

Ein weiterer aus dem Stand der Technik bekannter Notausgangs- und Fluchtwegweiser ist in der Figur 1 gezeigt und umfasst einen quaderförmigen Grundkörper und ein von dem Grundkörper aufgenommenes und sich über diesen nach unten erstreckenden Leuchtkörper, wobei der Leuchtkörper aus einem Leuchtkörper mit einer Notausgangs- oder Fluchtwegmarkierung und einem Leuchtmittel besteht. Das Leuchtmittel ist in dem Grundkörper angeordnet und beleuchtet den Leuchtkörper. Der Grundkörper eines solchen Notausgangs- und Fluchtwegweisers weist entweder an der oberen oder an einer seitlichen Fläche Durchbrüche auf, mittels welcher der Grundkörper entweder an einer Wand oder an einer Decke befestigt werden kann. Auch bel diesem Notausgangs- und Fluchtwegweiser besteht daher das Problem, dass er entweder für eine Wandmontage oder für eine Deckenmontage vorgesehen ist und von einer Wandmontage zu einer Deckenmontage nur durch Austausch des Grundkörpers überführt werden kann. Natürlich könnte ebenso eine zweite Fläche des Grundkörpers mit Durchbrüchen versehen werden, jedoch würde dies das Erscheinungsbild des Notausgangs- und Fluchtwegweisers nachteilig beeinträchtigen. Daher wird der Grundkörper in einer solchen Situation üblicherweise ausgetauscht, was sich nachteilig auf die Kosten einer Umgestaltung eines Fluchtweges auswirkt. Soweit der Grundkörper aus Kunststoff gefertigt ist, können die Durchbrüche zum Teil verschlossen sein und nachträglich mit einem Werkzeug durch Herausdrücken geöffnet werden. Diese Möglichkeit bietet sich jedoch nur einmal an und wird beispielsweise beim Übergang von einer Wandbefestigung zu einer Deckenbefestigung zu seitlich offenen Durchbrüchen führen. Soweit der Grundkörper aus einem Metall besteht scheidet diese Möglichkeit zudem aus, weil in jedem Fall ein Schneidwerkzeug erforderlich wäre.

Der Erfindung liegt die Aufgabe zugrunde, einen Grundkörperfür einen gattungsgemäßen Leuchtkörper bereitzustellen, der sowohl für eine Wandmontage als auch für eine Deckenmontage geeignet ist und dabei nur an einer Fläche Durchbrüche zur Befestigung des Grundkörpers an einer Wand oder Decke aufweist. Aufgabe der Erfindung ist es ferner, eine Leuchtvorrichtung bereitzustellen, die sowohl für eine Wandmontage als auch eine Deckenmontage geeignet ist und dabei ein einwandfreies Erscheinungsbild aufweist.

Zur Lösung der Aufgabe ist ein Befestigungsprofil vorgesehen, wobei die Schenkel des ersten Profilelementes im Querschnitt die gleiche Länge aufweisen und jeweils ein formstarres, erstes Verbindungselement aufweisen und das zweite Profilelement zwei formstarre, zweite Verbindungselemente aufweist, wobei die ersten Verbindungselemente in horizontaler Richtung und in vertikaler Richtung den gleichen Abstand von einander aufweisen und jeweils ein erstes Verbindungselement und ein zweites Verbindungselement korrespondierend ineinandergreifen. Weitere vorteilhafte Ausgestaltungen der Erfindung ergeben sich aus den Unteransprüchen.

Gemäß der Erfindung wird eine Verbindung zwischen dem ersten und dem zweiten Profilelement durch Ineinanderschieben der beiden Profilelemente parallel zu ihrer Haupterstreckungsrichtung bewirkt und ebenso wird ein Lösen der beiden Profilelemente durch Auseinanderschieben des ersten und des zweiten Profilelementes parallel zu ihrer Haupterstreckungsrichtung bewirkt. Die Verbindungselemente sind dabei formstarr ausgebildet, sodass es nicht zu einem unbeabsichtigten Lösen der beiden Profilelemente voneinander kommen kann. Beim Zusammenschieben des ersten und zweiten Profilelementes greift jeweils ein erstes Verbindungselement in ein zweites Verbindungselement korrespondierend ein, ohne dass eine manuelle Festlegung des ersten Profilelementes auf dem zweiten Profilelement erfolgen muss, sodass das erfindungsgemäße Befestigungsprofil besonders einfach in der Handhabung ist. Ein Schenkel des ersten Profilelementes weist Durchbrüche auf, mittels welcher das Befestigungsprofil an einer Wand oder Decke befestigt werden kann. Das Besondere an dem erfindungsgemäßen Befestigungsprofil besteht darin, dass eine Überführung von einer Wandmontage zu einer Deckenmontage schnell und einfach durch Auseinanderschieben der beiden Profilelemente, Rotation des ersten Profilelementes um eine Achse senkrecht zu seiner Haupterstreckungsrichtung um 180 Grad, Rotation des ersten Profilelementes um eine Achse parallel zu seiner Haupterstreckungsrichtung um 90 Grad und anschließendes Ineinanderschieben der beiden Profilelemente, wobei jeweils ein erstes Verbindungselement in ein zweites Verbindungselement korrespondierend eingreift, erfolgen kann. Entsprechend weisen die ersten Verbindungselemente des ersten Profilelementes in horizontaler Richtung und in vertikaler Richtung den gleichen Abstand voneinander auf, sodass die ersten Verbindungselemente auch nach Rotation des ersten Profilelementes um zwei senkrecht zueinander orientierte Achsen in die zweiten Verbindungselemente des zweiten Profilelementes korrespondierend eingreifen. Eine Überführung des erfindungsgemäßen Befestigungsprofils von einer Wand zu einer Deckenmontage oder umgekehrt kann daher schnell und einfach erfolgen, wobei das Verbinden der beiden Profilelemente miteinander und das Lösen der beiden Profilelemente voneinander ohne Verbindungsmechanismus aus beweglichen Teilen bewirkt wird. Ein Verbindungsmechanismus aus beweglichen Teilen würde nachteilig den Herstellungsaufwand und damit die Herstellungskosten erhöhen.

In weiterer Ausgestaltung des erfindungsgemäßen Befestigungsprofiles kann vorgesehen sein, dass die ersten Verbindungselemente jeweils an Endabschnitten der Schenkel des ersten Profilelementes angeordnet sind. In dieser Ausgestaltung sind die dem zweiten Profilelement zugewandten Flächen der Schenkel des ersten Profilelementes weitestgehend frei, sodass die Durchbrüche zur Befestigung des Befestigungsprofils unterschiedlich groß ausgeführt sein können und darüber hinaus elektronische Komponenten an dem Schenkel angeordnet werden können, welcher keine Durchbrüche aufweist.

Weiterhin kann vorgesehen sein, dass sich die ersten und die zweiten Verbindungselemente im Wesentlichen über die gesamte Länge des ersten Profilelementes und des zweiten Profilelementes erstrecken. In dieser Ausgestaltung ist das Zusammenschieben der beiden Profilelemente besonders einfach und die Verbindung beider Profilelemente ist sehr zuverlässig, da die Verbindungselemente nur durch eine sehr starke äußere Einwirkung verbogen werden können.

Die korrespondierend ineinander eingreifenden Verbindungselemente können unterschiedliche geometrische Ausgestaltungen aufweisen. So kann vorgesehen sein, dass die ersten Verbindungselemente im Querschnitt zwei Abschnitte aufweisen, die einen Winkel von im Wesentlichen 90 Grad einschließen und die zweiten Verbindungselemente im Querschnitt drei Abschnitte aufweisen, wobei jeder Abschnitt mit dem ihm benachbarten Abschnitt einen Winkel von im Wesentlichen 90 Grad einschließt. In dieser Ausgestaltung weisen sowohl die ersten Verbindungselemente als auch die zweiten Verbindungselemente die Form eines eckigen Hakens auf. Es kann aber auch vorgesehen sein, dass die ersten Verbindungselemente und die zweiten Verbindungselemente aus einem gekrümmten Abschnitt bestehen, sodass die ersten Verbindungselemente und die zweiten Verbindungselemente die Form eines Hakens mit gekrümmtem Verlauf aufweisen. Diese Ausgestaltungen sind ihrer Wirkung nach äquivalent, mögen sich jedoch hinsichtlich der Herstellungskosten des Befestigungsprofils unterscheiden, die gleichsam von dem gewählten Material, aus denen das erste Profilelement und das zweite Profilelement besteht, abhängen.

Ferner können die ersten Verbindungselemente an das erste Profilelement und die zweiten Verbindungselemente an das zweite Profilelement einstückig angeformt sein. In dieser Ausgestaltung sind die Verbindungselemente keine einzelnen Bauteile, die bei der Herstellung des Befestigungsprofils mit den Profilelementen verbunden werden müssten. Die einstückige Anformung der Verbindungselemente an die Profilelemente senkt daher die Herstellungskosten des Befestigungsprofils. So können die Profilelemente zusammen mit den jeweiligen Verbindungselementen in einem einzigen Herstellungsprozess hergestellt werden, zum Beispiel mittels Formpressen oder Extrusion.

Weiterhin kann vorgesehen sein, dass das zweite Profilelement zwei Schenkel aufweist, die annähernd einen Winkel von 90 Grad einschließen, wobei ein Schenkel eine Profilstruktur als Befestigungsmittel aufweist. In dieser Ausgestaltung weist das zweite Profilelement wie das erste Profilelement zwei Schenkel auf, die einen Winkel von 90 Grad einschließen. Ein Schenkel des zweiten Profilelementes weist jedoch zusätzlich eine Profilstruktur als Befestigungsmittel für einen Leuchtkörper auf. Die Profilstruktur kann dabei einstückig an den Schenkel des zweiten Profilelementes angeformt sein oder an diesem, zum Beispiel mittels Schrauben, befestigt sein. Die Profilstruktur dient als Befestigungsmittel für einen mit dem Befestigungsprofil zu verbindenden Leuchtkörper, wobei die Profilstruktur eine Ausnehmung zur Aufnahme eines Leuchtkörpers aufweisen kann. Dabei kann vorgesehen sein, dass zumindest eine die Ausnehmung umgebene Wandung der Profilstruktur eine Vertiefung aufweist, in welche eine Schraube zur Festlegung des Leuchtkörpers einschraubbar ist. Die Vertiefung ist vorzugsweise an einer Stirnfläche des zweiten Profilelementes angeordnet und erstreckt sich in die Haupterstreckungsrichtung der Ausnehmung der Profilstruktur, wobei der Kopf einer in die Vertiefung gebrachten Schraube über die Wandung hinausragt, in der die Vertiefung angeordnet ist, und dadurch ein Herausrutschen des in der Ausnehmung angeordneten Leuchtkörpers verhindert.

In bevorzugter Ausgestaltung ist vorgesehen, dass sich die Vertiefung über die gesamte Länge der Ausnehmung erstreckt und ein Leuchtkörper mittels Splinten, welche in die Vertiefung hineinragen, in der Ausnehmung gelagert ist. In dieser Ausgestaltung sind in dem Leuchtkörper Splinte angeordnet, die sich über diesen hinaus erstrecken, sodass die Splinte in die Vertiefung hineinragen, wenn der Leuchtkörper in die Ausnehmung der Profilstruktur eingeschoben wird. Wenn der Leuchtkörper vollständig in die Ausnehmung eingeschoben ist, wird abschließend eine Schraube in der Vertiefung angeordnet, wobei der Schraubenkopf ein Herausgleiten des Leuchtkörpers verhindert. Der Leuchtkörper ist durch die Splinte in der Ausnehmung gelagert, sodass das Leuchtkörper nicht aufgrund der Schwerkraft oder einer anderweitigen Zugeinwirkung aus der Ausnehmung fallen kann.

In bevorzugter Ausgestaltung ist ferner vorgesehen, dass das erste Profilelement und/oder das zweite Profilelement auf der Innenseite eine Anformung aufweist, an der ein Spannungswandler und/oder eine Spannungsquelle befestigbar ist, wobei die Anformung aus zwei voneinander beabstandeten, im Querschnitt L-förmigen Stegen besteht, deren freie Enden in entgegengesetzte Richtungen orientiert sind. Die Stege dienen dabei als Anlagefläche für die genannten elektrischen Komponenten, wobei in dem Zwischenraum zwischen den beiden L-förmigen Stegen eine Schraube angeordnet werden kann, welche die genannten elektrischen Komponenten an den Stegen fixiert. Die den Zwischenraum begrenzenden Flächen der beiden Stege können Rillen aufweisen, welche das Einschrauben einer Schraube in den Zwischenraum erleichtert und deren Halt erhöhen.

Weiterhin besteht das erste Profilelement und/oder das zweite Profilelement bevorzugterweise aus einem Aluminium oder einem Kunststoff. Aluminium weist den Vorteil auf, dass es besonders leicht und vergleichsweise kostengünstig ist, wobei die beiden Profilelemente mittels Formpressen hergestellt werden können. Kunststoffe sind ebenfalls sehr leicht und ermöglichen eine kostengünstige Herstellung der beiden Profilelemente zum Beispiel mittels eines Extrusionsverfahrens.

Erfindungsgemäß wird aus dem oben beschriebenen Befestigungsprofil eine Leuchtvorrichtung, umfassend einen Grundkörper zur Befestigung der Leuchtvorrichtung an einer Wand oder Decke und ein Leuchtkörper gebildet, wobei der Grundkörper ein Befestigungsprofil mit den oben geschilderten Ausgestaltungen aufweist. Dabei kann der Leuchtkörper ein Leuchtmittel als separates Bauteil umfassen, wobei sich der Leuchtkörper über das Befestigungsprofil hinaus erstrecken kann. Die so gestaltete Leuchtvorrichtung kann zum Beispiel als Notausgangs- und Fluchtwegweiser verwendet werden, wenn der Leuchtkörper mit einer grafischen Notausgangskennzeichnung oder -markierung versehen ist. Bei dem Leuchtmittel kann es sich um Glühbirnen, Leuchtstoffröhren oder Leuchtdioden handeln, wobei das von dem Leuchtmittel abgegebene Licht den Leuchtkörper von innen oder von außen beleuchtet. Bei dem Leuchtmittel kann es sich aber auch um einen Träger mit darauf angeordneten Leuchtdioden handeln, welche dem Leuchtkörper zugewandt sind und die den Leuchtkörper von innen oder von außen beleuchten, sodass eine gegebenenfalls auf dem Leuchtkörper angeordnete Notausgangs- und/oder Fluchtwegkennzeichnung oder - markierung insbesondere bei Dunkelheit weithin sichtbar ist.

Der Leuchtkörper kann im Wesentlichen aus einem transparenten oder transluzenten Material bestehen, sodass Licht durch den Leuchtkörper hindurchtreten kann und von außen sichtbar ist. In dieser Ausgestaltung wird der Leuchtkörper bevorzugt von innen von dem Leuchtmittel beleuchtet, wobei das Licht durch den Leuchtkörper hindurchtritt, sodass dieser zusammen mit einer eventuell vorhandenen Notausgangs- und/oder Fluchtwegkennzeichnung oder -markierung auf dem Leuchtkörper insbesondere bei Dunkelheit weithin sichtbar ist.

Die Erfindung wird im Nachfolgenden anhand der Figuren nochmals erläutert.

Es zeigt
- Fig. 1: eine perspektivische Ansicht einer aus dem Stad der Technik bekannten Leuchtvorrichtung,
- Fig. 2: eine perspektivische Ansicht einer ersten Ausführungsform einer erfindungsgemäßen Leuchtvorrichtung,
- Fig. 3: eine Explosionsdarstellung der ersten Ausführungsform einer erfindungsgemäßen Leuchtvorrichtung ,
- Fig. 4: eine perspektivische Ansicht der ersten Ausführungsform einer erfindungsgemäßen Leuchtvorrichtung,
- Fig. 5: eine Seitenansicht der ersten Ausführungsform einer erfindungsgemäßen Leuchtvorrichtung,
- Fig. 6: eine Seitenansicht einer ersten Ausführungsform eines Befestigungsprofils,
- Fig. 7: eine Seitenansicht der ersten Ausführungsform eines erfindungsgemäßen Befestigungsprofils,
- Fig. 8: in einer perspektivischen Ansicht die Überführung der ersten Ausführungsform des erfindungsgemäßen Befestigungsprofils von einer ersten Konfiguration in eine zweite Konfiguration,
- Fig. 9: in einer Prinzipskizze die erste Ausführungsform einer erfindungsgemäßen Leuchtvorrichtung und
- Fig. 10: in einer Prinzipskizze eine weitere Ausführungsform einer erfindungsgemäßen Leuchtvorrichtung.

Figur 1 zeigt eine aus dem Stand der Technik bekannte Leuchtvorrichtung 1 in Form eines Notausgangs- und Fluchtwegweisers, welche aus einem Grundkörper 3 und einem Leuchtkörper 2 besteht. Der Leuchtkörper 2 weist eine Fluchtwegmarkierung auf. Der Grundkörper 3 weist eine Fläche 4 mit Durchbrüchen 5 für Kabel und Befestigungsmittel auf. Mittels der kleineren Durchbrüche 5 wird der Grundkörper 3 an einer Decke befestigt. Soll der Notausgangs- und Fluchtwegweiser 1 von der Decke abmontiert und an einer Wand befestigt werden, so muss der Leuchtkörper 2 von dem Grundkörper 3 gelöst werden und sodann mit einem weiteren Grundkörper verbunden werden, welcher Durchbrüche in einer Seitenfläche aufweist.

Figur 2 zeigt eine erste Ausführungsform einer erfindungsgemäßen Leuchtvorrichtung 10, beispielsweise zur Kennzeichnung eines Notausganges oder Fluchtweges, umfassend einen Grundkörper 11 und einen Leuchtkörper 16. Der Grundkörper 11 besteht aus einem Befestigungsprofil, umfassend ein erstes Profilelement 12, ein zweites Profilelement 13 und zwei Kappen 14, 15. Das erste Profilelement 12 weist Durchbrüche 18, 19 auf, mittels welcher der Grundkörper 11 an einer Decke befestigt werden kann. Durchbrüche 17 sind zur Kabeldurchführung vorgesehen. Der Leuchtkörper 16 kann eine Notausgangs- oder Fluchtwegmarkierung, wie es beispielsweise in Figur 1 dargestellt ist, aufweisen. In dem Grundkörper 11 ist ein Leuchtmittel angeordnet, welches Licht in den Leuchtkörper 16 der Leuchtkörper 16 emittiert, sodass dieses bei Dunkelheit weithin sichtbar ist.

Figur 3 zeigt eine Explosionsdarstellung der in Figur 2 gezeigten Ausführungsform einer erfindungsgemäßen Leuchtvorrichtung 10, umfassend ein erfindungsgemäßes Befestigungsprofil. Das Befestigungsprofil besteht aus einem ersten Profilelement 12 und einem zweiten Profilelement 13, wobei das zweite Profilelement 13 eine Profilstruktur 21 aufweist. Das erste Profilelement 12 weist zwei Schenkel auf, die einen Winkel von annähernd 90° einschließen, wobei ein Schenkel Durchbrüche 17, 18, 19 aufweist. Das erste Profilelemente 12 weist ferner zwei Verbindungselemente 24 auf, und das zweite Profilelement 13 weist zwei Verbindungselemente 25 auf. Die Kappen 14, 15 verdecken die stirnseitigen Öffnungen des Befestigungsprofils. Die Profilstruktur 21 weist ferner eine Ausnehmung 22 auf. In der Ausnehmung 22 Ist zum Einen ein Leuchtmittel 20 und zum Anderen ein Leuchtkörper 26 angeordnet. Das Leuchtmittel 20 und der Leuchtkörper 26 bilden zusammen die Leuchtvorrichtung 10. Der Leuchtkörper 26 weist Durchbrüche 27 auf, in welchen Splinte angeordnet sind. Das Leuchtmittel 20 ist ein Träger mit schmaler und länglicher Form, auf welchem Leuchtdioden angeordnet sind, die dem Leuchtkörper 26 zugewandt sind. Ein Schenkel des ersten Profilelementes 12 weist eine Anformung 23 auf, die aus zwei voneinander beabstandeten, L-förmigen Stegen besteht, deren freie Enden in entgegengesetzte Richtungen orientiert sind. Die freien Enden der Stege dienen als Anlagefläche für eine elektrische Komponente 29, bei welcher es sich beispielsweise um einen Spannungswandler und/oder eine Spannungsquelle handeln kann. Die elektrische Komponente ist mittels Schrauben mit der Anformung 23 fest verbunden, wobei die Schrauben in dem Zwischenraum zwischen den beiden Stegen der Anformung 23 angeordnet sind. Wenn es sich bei der elektrischen Komponente 29 um eine Batterie handelt, wird das Leuchtmittel 20 direkt über den Spannungswandler mit der geeigneten Spannung versorgt. Es ist aber auch möglich, die Leuchtvorrichtung 10 über den Spannungswandler mit der Netzspannung zu verbinden, in welchem Fall die elektrische Komponente 29 ein Spannungswandler ist, welcher die Netzspannung in eine für das Leuchtmittel 20 geeignete Spannung umwandelt.

Figur 4 zeigt eine perspektivische Ansicht der ersten Ausführungsform einer erfindungsgemäßen Leuchtvorrichtung 10 ohne die Kappen 14, 15. Der Leuchtkörper 26 ist von der Ausnehmung 22 der Profilstruktur 21 aufgenommen. Die Profilstruktur 21 ist an das zweite Profilelement 13 angeformt. Zwei die Ausnehmung umgegebende Wandungen weisen Vertiefungen 28 auf, in welchen Schrauben angeordnet werden können, wobei der Schraubenkopf über die Wandungen hinausragt und so verhindert, dass der Leuchtkörper 26 seitlich aus der Ausnehmung rutscht. Der Leuchtkörper 26 weist Durchbrüche 27 auf, in welchen Splinte angeordnet sind. Beim Anordnen des Leuchtkörpers 26 in der Ausnehmung 22 ragen die Splinte beidseitig in die Vertiefungen 28, wodurch verhindert wird, dass der Leuchtkörper 26 herunterfällt.

Figur 5 zeigt eine Seitenansicht der ersten Ausführungsform einer erfindungsgemäßen Leuchtvorrichtung 10. Das erste Profilelement 12 weist an seinen Schenkeln Verbindungselemente 24 auf, welche hakenförmig ausgebildet sind und einstückig an die Endabschnitte des Schenkels des ersten Profilelementes 12 angeformt sind. Das zweite Profilelemente 13 weist zwei Verbindungselemente 25 auf, welche ebenfalls hakenförmig ausgebildet sind. Das zweite Profilelement 13 weist ferner eine Profilstruktur 21 mit einer Ausnehmung 22 auf. In der Ausnehmung 22 ist ein Leuchtmittel 20 und ein Leuchtkörper 16 angeordnet, welche zusammen eine Leuchtvorrichtung 10 bilden. Bei dem Leuchtmittel handelt es sich um einen schmalen länglichen Träger, auf welchem Leuchtdioden angeordnet sind, die dem Leuchtkörper 26 zugewandt sind. Zwei die Ausnehmung 22 umgebende Wandungen weisen Vertiefungen 28 auf, in welche Splinte hineinragen, die in dem Leuchtkörper 26 angeordnet sind. Die Profilstruktur 21 weist ferner eine Vertiefung 30 auf, in welcher vorzugsweise eine Schraube angeordnet ist, deren Schraubenkopf sich über einen Teil der Begrenzungslinie zwischen dem ersten Profilelement 12 und dem zweiten Profilelement 13 erstreckt, sodass das erste Profilelement 12 und das zweite Profilelemente 13 nicht gegeneinander verschoben werden können. Eine vollständige Festlegung des ersten Profilelementes 12 gegenüber dem zweiten Profilelement 13 wird dadurch erreicht, dass beide Stirnflächen des Befestigungsprofiles eine Vertiefung 30 aufweisen, in welcher Schrauben angeordnet werden können, deren Schraubenköpfe sich über einen Teil der Begrenzungslinie zwischen dem ersten Profilelement 12 und dem zweiten Profilelement 13 erstrecken. Das erste Profilelement 12 weist ferner eine Anformung 23 auf, an welcher eine elektrische Komponente 26, bei welcher es sich beispielsweise um eine Spannungsquelle oder einen Spannungswandler handeln kann, befestigt ist.

Figur 6 zeigt eine Seitenansicht einer ersten Ausführungsform eines erfindungsgemäßen Befestigungsprofiles, umfassend ein erstes Profilelement 12 mit zwei Verbindungselementen 24 und ein zweites Profilelement 13 mit zwei Verbindungselementen 25 und einer Profilstruktur 21. Die Profilstruktur 21 weist eine Ausnehmung 22 und eine Vertiefung 30 auf, wobei in zwei die Ausnehmung umgebenden Wandungen Vertiefungen 28 ausgebildet sind. Das erste Profilelement 12 weist ferner eine Anformung 23 auf. Die Figur 6 zeigt die erste Konfiguration des erfindungsgemäßen Befestigungsprofiles, die für eine Wandmontage vorgesehen ist.

Figur 7 zeigt ebenfalls eine Seitenansicht der ersten Ausführungsform eines erfindungsgemäßen Befestigungsprofiles, wie in Figur 6 gezeigt. In Figur 7 ist jedoch eine zweite Konfiguration des erfindungsgemäßen Befestigungsprofiles, welche für eine Deckenmontage vorgesehen ist, gezeigt. Die Überführung von der ersten Konfiguration in die zweite Konfiguration erfolgt durch Auseinanderschieben der beiden Profilelemente 12, 13, Rotation des ersten Profilelementes 12 um die Achse a₁ in der dargestellten Pfeilrichtung um 180°, anschließende Rotation des ersten Profileelementes um die Achse a₂ in der dargestellten Pfeilrichtung um 90° und Ineinanderschieben der beiden Profilelemente. Eine Überführung des erfindungsgemäßen Befestigungsprofiles von der zweiten Konfiguration in die erste Konfiguration erfolgt ebenfalls durch Auseinanderschieben der beiden Profilelemente 12,13, Rotation des ersten Profilelementes um die Achse a₁ in dargestellter Pfeilrichtung um 180°, anschließender Rotation des ersten Profilelementes 12 um die Achse a₂ in der dargestellten Pfeilrichtung um 90° und Ineinanderschieben der beiden Profilelemente.

Figur 8 zeigt noch einmal in einer perspektivischen Ansicht die Überführung der ersten Ausführungsform eines erfindungsgemäßen Befestigungsprofiles von einer ersten Konfiguration, die für eine Wandmontage vorgesehen ist, in eine zweite Konfiguration, die für eine Deckenmontage vorgesehen ist.

Figur 9 zeigt in einer Prinzipskizze noch einmal die erste Ausführungsform einer erfindungsgemäßen Leuchtvorrichtung 10, umfassend ein erstes Profilelement 12, ein zweites Profilelement 13 und einen Leuchtkörper 16. Das erste Profilelement 12 weist zwei Schenkel auf die im Querschnitt die gleiche Länge haben und an deren Endabschnitten erste Verbindungselemente 24 angeordnet sind. Die ersten Verbindungselemente 24 weisen in horizontaler Richtung und in vertikaler Richtung den gleichen Abstand voneinander auf. Das zweite Profilelement 13 weist zweite Verbindungselemente 25 auf, welche korrespondierend in die ersten Verbindungselemente 24 eingreifen. Die zweiten Verbindungselemente 25 sind an Endabschnitten zweier Schenkel des zweiten Profilelementes 13 angeordnet. Die Prinzipskizze der Figur 9 zeigt die beiden möglichen Orientierungen des ersten Profilelementes 12, wobei der mit einem Pfeil markierte Schenkel des ersten Profilelementes 12 Durchbrüche zur Befestigung der Leuchtvorrichtung aufweist.

Figur 10 zeigt in einer Prinzipskizze eine weitere Ausführungsform einer erfindungsgemäßen Leuchtvorrichtung 40, umfassend ein erstes Profilelement 41, ein zweites Profilelement 42 und ein Leuchtelement 43, wobei anstatt eines Leuchtkörpers nur das Leuchtelement 43 direkt oder über eine Optik Licht abstrahlt. Das Leuchtelement 43 weist ein integriertes Leuchtmittel auf und kann zusätzlich eine Optik aufweisen. Diese zu diesem Zweck Ausführungsform der Leuchtvorrichtung 40 umfasst ein Befestigungsprofil, welches aus einem ersten Profilelement 41 und einem zweiten Profilelement 42 besteht. Das erste Profilelement 41 weist erste Verbindungselemente 44 auf und das zweite Profilelement 42 weist Verbindungselemente 45 auf. Das erste Profilelement 41 weist jedoch nicht zwei Schenkel sondern drei Schenkel auf, wobei die ersten Verbindungselemente 44 an Endabschnitten zweier Schenkel des ersten Profilelementes 41 angeordnet sind. Ebenso sind die zweiten Verbindungselemente 45 an Endabschnitten zweier Schenkel des zweiten Profilelementes 42 angeordnet. Die ersten Verbindungselemente 44 weisen sowohl in horizontaler Richtung als auch in vertikaler Richtung den gleichen Abstand voneinander auf. In dem mit dem Pfeil markierten Schenkel des ersten Profilelementes 41 sind Durchbrüche zur Befestigung der Leuchtvorrichtung 40 angeordnet, wobei beide mögliche Orientierungen des ersten Profilelementes 41 dargestellt sind. Die Ausbildung des Profilelementes 41 weist den Vorteil auf, dass die Leuchtvorrichtung 40 auch an einer Wand montiert werden kann, falls sich das Leuchtelement 43 im Querschnitt über das zweite Profilelement 42 erstreckt, da die Ausbildung des ersten Profilelementes 41 mit drei Schenkeln bewirkt, dass das zweite Profilelement 42 von der Wand beabstandet ist, und somit ein größeres Leuchtelement 43 verwendet werden kann.

### Bezugszeichenliste:

- 1: Leuchtvorrichtung
- 2: Leuchtkörper
- 3: Grundkörper
- 4: Fläche
- 5: Durchbruch
- 10: Leuchtvorrichtung
- 11: Grundkörper
- 12: erstes Profilelement
- 13: zweites Profilelement
- 14: Kappe
- 15: Kappe
- 16: Leuchtkörper
- 17: Durchbruch
- 18: Durchbruch
- 19: Durchbruch
- 20: Leuchtmittel
- 21: Profilstruktur
- 22: Ausnehmung
- 23: Anformung
- 24: erstes Verbindungselement
- 25: zweites Verbindungselement
- 26: Leuchtkörper
- 27: Durchbruch
- 28: Vertiefung
- 29: elektrische Komponente
- 30: Vertiefung
- 40: Leuchtvorrichtung
- 41: erstes Profilelement
- 42: zweites Profilelement
- 43: Leuchtelement
- 44: erstes Verbindungselement
- 45: zweites Verbindungselement

## Patentansprüche

1. Befestigungsprofil zur Befestigung eines Leuchtkörpers (2, 16), insbesondere eines Notausgangs- und Fluchtwegweisers, an einer Wand oder Decke, umfassend ein erstes (12) und ein zweites Profilelement (13), wobei das erste Profilelement (12) zumindest zwei Schenkel aufweist, die einen Winkel von annähernd 90 Grad einschließen und das zweite Profilelement (13) Befestigungsmittel zur Befestigung eines Leuchtkörpers (2, 16) aufweist,
**dadurch gekennzeichnet,**
**dass** zwei Schenkel des ersten Profilelementes (12) jeweils ein formstarres, erstes Verbindungselement (24) aufweisen und das zweite Profilelement (13) zwei formstarre, zweite Verbindungselemente (25) aufweist, wobei die ersten Verbindungselemente (24) in horizontaler Richtung und in vertikaler Richtung den gleichen Abstand voneinander aufweisen und jeweils ein erstes Verbindungselement (24) und ein zweites Verbindungselement (25) korrespondierend ineinandergreifen.

2. Befestigungsprofil nach Anspruch 1,
**dadurch gekennzeichnet,**
**dass** die ersten Verbindungselemente (24) jeweils an Endabschnitten der Schenkel des ersten Profilelementes (12) angeordnet sind.

3. Befestigungsprofil nach Anspruch 1 oder 2,
**dadurch gekennzeichnet,**
**dass** sich die ersten (24) und zweiten Verbindungselemente (25) im Wesentlichen über die gesamte Länge des ersten (12) und zweiten Profilelementes (13) erstrecken.

4. Befestigungsprofil nach einem oder mehreren der Ansprüche 1 bis 3,
**dadurch gekennzeichnet,**
**dass** die ersten Verbindungselemente (24) im Querschnitt zwei Abschnitte aufweisen, die einen Winkel von im Wesentlichen 90 Grad einschließen und die zweiten Verbindungselemente (25) im Querschnitt drei Abschnitte aufweisen, wobei jeder Abschnitt mit dem ihm benachbarten Abschnitt einen Winkel von im Wesentlichen 90 Grad einschließt.

5. Befestigungsprofil nach einem oder mehreren der Ansprüche 1 bis 4,
**dadurch gekennzeichnet,**
**dass** die ersten (24) und zweiten Verbindungselemente (25) aus einem gekrümmten Abschnitt bestehen, und/oder dass die ersten Verbindungselemente (24) an das erste Profilelement (12) einstückig angeformt sind und die zweiten Verbindungselemente (25) an das zweite Profilelement (13) einstückig angeformt sind.

6. Befestigungsprofil nach einem oder mehreren der Ansprüche 1 bis 5,
**dadurch gekennzeichnet,**
**dass** das zweite Profilelement (13) zwei Schenkel aufweist, die annähernd einen Winkel von 90 Grad einschließen, wobei ein Schenkel eine Profilstruktur (21) als Befestigungsmittel aufweist, und/oder dass die Profilstruktur (21) eine Ausnehmung (22) zur Aufnahme eines Leuchtkörpers (2, 16) aufweist.

7. Befestigungsprofil nach einem oder mehreren der Ansprüche 1 bis 6,
**dadurch gekennzeichnet,**
**dass** zumindest eine die Ausnehmung (22) umgebene Wandung der Profilstruktur (21) eine Vertiefung (28) aufweist, in welche eine Schraube zur Festlegung des Leuchtkörpers (2, 16) einschraubbar ist.

8. Befestigungsprofil nach einem oder mehreren der Ansprüche 1 bis 7,
**dadurch gekennzeichnet,**
**dass** sich die Vertiefung (28) über die gesamte Länge der Ausnehmung (22) erstreckt und ein Leuchtkörper (2, 16) mittels Splinten, welche in die Vertiefung (28) hineinragen, in der Ausnehmung (22) gelagert ist.

9. Befestigungsprofil nach einem oder mehreren der Ansprüche 1 bis 8,
**dadurch gekennzeichnet,**
**dass** das erste Profilelement (12) und/oder das zweite Profilelement (13) auf der Innenseite eine Anformung (23) aufweist, an der ein Spannungswandler (29) und/oder eine Spannungsquelle (29) befestigbar ist, wobei die Anformung (23) aus zwei voneinander beabstandeten, im Querschnitt L-förmigen Stegen besteht, deren freie Enden in entgegengesetzte Richtungen orientiert sind.

10. Befestigungsprofil nach Anspruch 9,
**dadurch gekennzeichnet,**
**dass** das erste Profilelement (12) und/oder das zweite Profilelement (13) aus Aluminium oder einem Kunststoff besteht.

11. Leuchtvorrichtung (10, 40), umfassend einen Grundkörper (11) zur Befestigung der Leuchtvorrichtung (10, 40) an einer Wand oder Decke und einen Leuchtkörper mit zumindest einem Leuchtelement (43) unter Verwendung eines Befestigungsprofils nach einem oder mehreren der Ansprüche 1 bis 10.

12. Leuchtvorrichtung (10, 40) nach Anspruch 11,
**dadurch gekennzeichnet,**
**dass** das Leuchtelement (43) ein Leuchtmittel (20) und einen Leuchtkörper (26), der sich über das Befestigungsprofil hinaus erstreckt, umfasst.

13. Leuchtvorrichtung (10, 40) nach Anspruch 11 oder 12,
**dadurch gekennzeichnet,**
**dass** das Leuchtmittel (20) ein Träger mit darauf angeordneten Leuchtdioden ist, welche dem Leuchtkörper (26) zugewandt sind.

14. Leuchtvorrichtung (10, 40) nach Anspruch 11, 12, oder 13,
**dadurch gekennzeichnet,**
**dass** der Leuchtkörper (26) im Wesentlichen aus einem transparenten oder transluzenten Material besteht.

15. Leuchtvorrichtung (10, 40) nach einem oder mehreren der Ansprüche 11 bis 14,
**dadurch gekennzeichnet,**
**dass** der Leuchtkörper (26) eine graphische Notausgangs- und/oder Fluchtwegkennzeichnung oder -markierung aufweist.

## Claims

1. Fixing profile for fixing a luminous element (2, 16), in particular an emergency exit and escape route signpost, to a wall or ceiling, comprising a first (12) and a second profile element (13), wherein the first profile element (12) comprises at least two legs including an angle of approximately 90 degrees, and the second profile element (13) comprises fixing means for fixing a luminous element (2, 16),
**characterized in that**
two legs of the first profile element (12) each have a dimensionally rigid first connection element (24), and the second profile element (13) has two dimensionally rigid second connecting elements (25), wherein the first connecting elements (24) have the same mutual distance in the horizontal direction and in the vertical direction and one first connecting element (24) and one second connecting element (25) each correspondingly interlock.

2. Fixing profile according to claim 1,
**characterized in that**
the first connecting elements (24) are each arranged at end sections of the legs of the first profile element (12).

3. Fixing profile according to claim 1 or 2,
**characterized in that**
the first (24) and second connecting elements (25) essentially extend over the complete length of the first (12) and second profile elements (13).

4. Fixing profile according to one or several ones of claims 1 to 3,
**characterized in that**
the first connecting elements (24) have, in their cross-sections, two sections including an angle of essentially 90 degrees, and the second connecting elements (25) have, in their cross-sections, three sections, each section including, with its adjacent section, an angle of essentially 90 degrees.

5. Fixing profile according to one or several ones of claims 1 to 4,
**characterized in that**
the first (24) and second connecting elements (25) consist of a bent section, and/or the first connecting elements (24) are integrally formed to the first profile element (12), and the second connecting elements (25) are integrally formed to the second profile element (13).

6. Fixing profile according to one or several ones of claims 1 to 5,
**characterized in that**
the second profile element (13) has two legs which include an angle of approximately 90 degrees, wherein one leg has a profile structure (21) as fixing means, and/or that the profile structure (21) comprises a recess (22) for receiving a luminous element (2, 16).

7. Fixing profile according to one or several ones of claims 1 to 6,
**characterized in that**
at least one wall of the profile structure (21) surrounding the recess (22) has an indentation (28) into which a screw may be screwed for fixing the luminous element (2, 16).

8. Fixing profile according to one or several ones of claims 1 to 7,
**characterized in that**
the indentation (28) extends over the complete length of the recess (22), and a luminous element (2, 16) is mounted in the recess (22) by means of cotter pins which project into the indentation (28).

9. Fixing profile according to one or several ones of claims 1 to 8,
**characterized in that**
the first profile element (12) and/or the second profile element (13) comprises, on the inner side, an extension (23) to which a voltage converter (29) and/or a voltage source (29) may be fixed, wherein the extension (23) consists of two webs spaced apart and having the shape of an L in the cross-section, and whose free ends are oriented in opposite directions.

10. Fixing profile according to claim 9,
**characterized in that**
the first profile element (12) and/or the second profile element (13) consists of aluminium or a plastic.

11. Illumination device (10, 40), comprising a basic body (11) for fixing the illumination device (10, 40) to a wall or ceiling, and a luminous element with at least one illumination element (43) using a fixing profile according to one or several ones of claims 1 to 10.

12. Illumination device (10, 40) according to claim 11,
**characterized in that**
the illumination element (43) comprises a lamp (20) and a luminous element (26) extending beyond the fixing profile.

13. Illumination device (10, 40) according to claim 11 or 12,
**characterized in that**
the lamp (20) is a support with light-emitting diodes arranged thereon which face the luminous element (26).

14. Illumination device (10, 40) according to claim 11, 12 or 13,
**characterized in that**
the luminous element (26) essentially consists of a transparent or translucent material.

15. Illumination device (10, 40) according to one or several ones of claims 11 to 14,
**characterized in that**
the luminous element (26) comprises a graphic emergency exit and/or escape route indication or mark.

## Revendications

1. Profilé de fixation destiné à la fixation d'un corps d'éclairage (2, 16), en particulier d'une signalisation d'issue et de voie de secours, à un mur ou un plafond, comprenant un premier (12) et un second élément profilé (13), le premier élément profilé (12) comportant au moins deux branches, qui forment un angle d'approximativement 90 degrés et le second élément profilé (13) comportant des moyens de fixation destinés à la fixation d'un corps d'éclairage (2, 16),
**caractérisé en ce que**
deux branches du premier élément profilé (12) comportent respectivement un premier élément d'assemblage (24) dont la forme est rigide et le second élément profilé (13) comporte deux seconds éléments d'assemblage (25) dont la forme est rigide, les premiers éléments d'assemblage (24) présentant la même distance entre eux dans la direction horizontale et la direction verticale et un premier élément d'assemblage (24) et un second élément d'assemblage (25) venant respectivement en prise de manière complémentaire l'un dans l'autre.

2. Profilé de fixation selon la revendication 1, **caractérisé en ce que** les premiers éléments d'assemblage (24) sont disposés respectivement sur des parties d'extrémité des branches du premier élément profilé (12).

3. Profilé de fixation selon la revendication 1 ou 2, **caractérisé en ce que** les premiers (24) et seconds éléments d'assemblage (25) s'étendent sensiblement sur toute la longueur du premier (12) et du second élément profilé (13).

4. Profilé de fixation selon une ou plusieurs des revendications 1 à 3, **caractérisé en ce que** les premiers éléments d'assemblage (24) comportent, en section transversale, deux parties qui forment un angle sensiblement égal à 90 degrés et les seconds éléments d'assemblage (25) comportent, en section transversale, trois parties, chaque partie formant un angle sensiblement égal à 90 degrés avec la partie adjacente à celle-ci.

5. Profilé de fixation selon une ou plusieurs des revendications 1 à 4, **caractérisé en ce que** les premiers (24) et seconds éléments d'assemblage (25) sont constitués d'une partie incurvée, et/ou **en ce que** les premiers éléments d'assemblage (24) sont formés d'un seul tenant sur le premier élément profilé (12) et les seconds éléments d'assemblage (25) sont formés d'un seul tenant sur le second élément profilé (13).

6. Profilé de fixation selon une ou plusieurs des revendications 1 à 5, **caractérisé en ce que** le second élément profilé (13) comporte deux branches, qui forment approximativement un angle de 90 degrés, une branche comportant une structure profilée (21) comme moyen de fixation, et/ou **en ce que** la structure profilée (21) comporte un évidement (22) destiné à recevoir un corps d'éclairage (2, 16).

7. Profilé de fixation selon une ou plusieurs des revendications 1 à 6, **caractérisé en ce qu'**au moins une paroi de la structure profilée (21), entourant l'évidement (22), comporte une cavité (28) dans laquelle une vis peut être vissée pour immobiliser le corps d'éclairage (2, 16).

8. Profilé de fixation selon une ou plusieurs des revendications 1 à 7, **caractérisé en ce que** la cavité (28) s'étend sur toute la longueur de l'évidement (22) et un corps d'éclairage (2, 16) est monté dans l'évidement (22) au moyen de goupilles fendues, qui dépassent dans la cavité (28).

9. Profilé de fixation selon une ou plusieurs des revendications 1 à 8, **caractérisé en ce que** le premier élément profilé (12) et/ou le second élément profilé (13) comporte(nt) un appendice (23) sur la face intérieure, sur lequel un transformateur de tension (29) et/ou une source de tension (29) peut/peuvent être fixé(e)(s), l'appendice (23) étant constitué de deux brides en forme de L en section transversale et espacées l'une de l'autre, dont les extrémités libres sont orientées dans des directions opposées.

10. Profilé de fixation selon la revendication 9, **caractérisé en ce que** le premier élément profilé (12) et/ou le second élément profilé (13) est/sont constitué(s) d'aluminium ou d'une matière plastique.

11. Dispositif d'éclairage (10, 40), comprenant un corps de base (11) destiné à fixer le dispositif d'éclairage (10, 40) à un mur ou un plafond et un corps d'éclairage doté d'au moins un élément d'éclairage (43) au moyen d'un profilé de fixation selon une ou plusieurs des revendications 1 à 10.

12. Dispositif d'éclairage (10, 40) selon la revendication 11, **caractérisé en ce que** l'élément d'éclairage (43) comprend un moyen d'éclairage (20) et un corps d'éclairage (26), qui s'étend au-delà du profilé de fixation.

13. Dispositif d'éclairage (10, 40) selon la revendication 11 ou 12, **caractérisé en ce que** le moyen d'éclairage (20) est un support sur lequel sont disposées des diodes électroluminescentes, qui sont tournées vers le corps d'éclairage (26).

14. Dispositif d'éclairage (10, 40) selon la revendication 11, 12, ou 13, **caractérisé en ce que** le corps d'éclairage (26) est constitué essentiellement d'un matériau transparent ou translucide.

15. Dispositif d'éclairage (10, 40) selon une ou plusieurs des revendications 11 à 14, **caractérisé en ce que** le corps d'éclairage (26) comporte une inscription ou un marquage graphiques d'issue et/ou de voie de secours.
